# EUROPÄISCHE PATENTSCHRIFT

(11) **EP 0 313 866 B1**
(45) Veröffentlichungstag und Bekanntmachung des Hinweises auf die Patenterteilung: **07.12.1994**
(21) Anmeldenummer: 88116283.8
(22) Anmeldetag: 01.10.1988
(51) Int. Cl.: A63C 9/00

(54) **Bindung zwischen einem Ski und einem Element**
Fastening between a ski and an element
Fixation entre un ski et un élément

(30) Priorität: 30.10.1987 AT 2861/87
(43) Veröffentlichungstag der Anmeldung: 03.05.1989
(73) Patentinhaber: HTM Sport- und Freizeitgeräte Aktiengesellschaft, A-2320 Schwechat (AT)
(72) Erfinder: Vomela, Stefan, A-1238 Wien (AT)
(74) Vertreter: Szász, Tibor, Dipl.-Ing.

(56) Entgegenhaltungen:
- DE-A- 2 107 032
- DE-C- 1 054 786
- FR-A- 2 208 692
- FR-A- 2 552 672
- FR-A- 2 595 579
- DUBBEL Seiten 638-640
- Lueger Lexikon der Technik Band 1 Seiten 348-349

## Beschreibung

Die Erfindung betrifft einen Ski mit einem Element, das mittels seiner Unterseite auf der Oberseite dieses Ski befestigbar ist, nach dem Oberbegriff des Anspruches 1.

Ein solcher Ski mit einem Element ist in der DE-OS 28 07 279 in mehreren Ausführungsformen geoffenbart. Nach Fig.4 dieser Druckschrift wird die Absatzplatte mittels einer Schraube festgeschraubt, nach Fig.3 hingegen unter Verwendung eines in den Ansatz eingeschlagenen Befestigungsmittels festgelegt. In beiden Fällen sind somit zur Festlegung des Elementes auf der Oberseite des Ski zusätzliche Befestigungsmittel erforderlich.

In der Beschreibung der genannten Druckschrift ist auf Seite 10 in Verbindung mit der Ausgestaltung nach Fig.4 ausdrücklich angeführt, daß der Zapfen 6 in eine entsprechende Bohrung im Ski eingebracht wird und dann die Platte 5 mittels einer Schraube 11 festgeschraubt wird oder aber mittels der Schraube 11 und einem in den Ansatz 6 eingeschlagenen Befestigungsmittel 9 gemäß Fig.3 festgehalten wird.

Aus der Fig.4 ist allenfalls das Vorhandensein eines Feingewindes zu entnehmen, aus welcher Maßnahme höchstens der Schluß gezogen werden könnte, daß der Zapfen und dann die Befestigung am anderen Endbereich mittels der Schraube 11 oder des Nagels 9 erfolgen soll; die Verwendung eines Reibungssitzes kann daher für den Fachmann weder der Beschreibung noch der Fig.4 entnommen werden.

Die genannte DE-OS 28 07 279 beschreibt auch die Vorgangsweise einer solchen Befestigung, wobei diesbezüglich lediglich die Abstimmung der Durchmesser der Bohrungen und der zapfenförmigen Ansätze angeführt ist.

Bei einer weiters bekannten Lösung nach der DE-OS 17 03 412 soll die Endplatte eines Mehrschichtenski mittels Befestigungsmittel festgehalten werden. Dabei verläuft die Richtung der sog.Finger, die in Schlitze des Mehrschichtenski eingesetzt werden, in Skilängsrichtung, also in einer Ebene, die normal zu jener Ebene liegt, in welcher das erfindungsgemäße Element und auch das Befestigungselement nach dem bereits berücksichtigten Stande der Technik liegt. Hinsichtlich der Ausgestaltung der Finger gehen die Lösungen nach den Fig.1 bis 6 dieser Druckschrift nicht über den bereits berücksichtigten Stand der Technik hinaus. Im Gegensatz zu diesen schutzstücken ist das Schutzstück nach den Fig.7 und 8 nicht für einen Austausch gedacht, so daß diese Ausgestaltung für den Gegenstand der Erfindung kaum eine Verwendungen finden könnte.

In der DE-OS 35 27 219 ist ein Element beschrieben, welches einen Vorsprung aufweist, dessen Höhenabmessung kleiner als die Stärke der oberen Wand des Kastens des Ski ist. Dabei wirkt dieser Vorsprung mit einer Ausnehmung in der oberen Schicht des Ski zusammen, deren Tiefe der Höhe des Vorsprungs angepaßt ist. Durch diese Maßnahme wird das Element nur gegen ein Verschieben relativ zum Ski gesichert; die eigentliche Befestigung erfolgt durch Kleben und/oder Schrauben.

Nach anderen bekannten Methoden werden solche Elemente durch Schrauben, Nageln und Kleben und allenfalls durch Kombination dieser Maßnahmen befestigt, wie sie in dem DE-GM 1,965.159 und in der bereits eingangs behandelten DE-PS 28 07 279 beschrieben sind. Ein Kleben allein, wie sie in der FR-OS 2,092.844 geoffenbart ist, reicht für einen sicheren Halt gegen ein Verschieben des Elementes relativ zum Ski nicht aus.

In der DE-OS 21 07 032 ist eine Befestigungsvorrichtung für den Tragring eines Kraftfahrzeugscheinwerfers beschrieben, bei der in eine Sackbohrung des Tragringes das abgesetzte Ende eines Bolzens ohne Spiel eingesetzt wird. Um dieses spielfreie Einsetzen zu ermöglichen, ist die Mantelfläche des abgesetzten Bolzenendes mit umlaufenden Rillen versehen, die dem Bolzenende eine höhere Elastizität geben. Dabei weist der Bolzen einen radial vorspringenden Ansatz auf, welcher durch Verdrehen des Bolzens unter einer Schulter des Tragringes geschwenkt werden kann, wobei der Ansatz gegen ein unerwünschtes Verdrehen an der Schulter verrastbar ist. Somit ist das Bohrende in der Sackbohrung des Tragringes drehbar gelagert. Um eine zusätzliche Sicherung gegen ein Verdrehen des Bolzens zu gewährleisten kann in die Rillen des Bolzenendes ein aushärtender Klebstoff eingebracht werden.

Die Erfindung hat sich daher die Aufgabe gestellt, das eingangs beschriebene Element derart zu verbessern, daß ein sicherer Halt desselben auf der Oberseite des Ski ohne zusätzliche mechanische und/oder chemische Befestigungsmittel möglich ist.

Erreicht wird das gesetzte Ziel erfindungsgemäß durch die kennzeichnenden Merkmale des Anspruches 1. Durch die besondere Ausgestaltung des Vorsprungs wird sowohl eine leichte Montage als auch ein sicherer Halt des Elementes auf der Oberseite des Ski erzielt. Außerdem kann, bei Bedarf, ein Austauschen des Elementes ohne Schwierigkeiten und wiederholt vorgenommen werden.

Darüber hinaus ist dieser Gegenstand aber auch erfinderisch, da durch den Preßsitz einerseits die gewünschte Haltekraft genau berechnet werden kann und da andererseits ein zeitraubender Montagevorgang, wie er bei Spreizdübeln und gesonderten Befestigungsmitteln erforderlich ist, entfällt. Sobald das zu befestigende Element, z.B. mittels eines Hammers, auf der Skioberseite festgelegt ist, ist die Montage bereits beendet. Es findet daher gegenüber der Verwendung von Spreizdübeln und Befestigungsmitteln eine erhebliche Verkürzung des für die Befestigung erforderlichen Zeitaufwandes statt. Somit liegt der durch die Erfindung erzielbare Effekt, wenn nicht alleine schon in der vereinfachten Ausgestaltung - es erübrigt sich die Verwendung zusätzlicher Bestimmungsmittel - so zumindest in der Handhabung, d.h. im engsten Sinne genommenen nachtechnischen Bereich.

Gemäß der DE-OS 21 07 032 ist ein Preßsitz des abgesetzten Bolzenendes in der Sackbohrung des Tragringes nicht vorhanden, da bei einem solchen der Durchmesser des Bolzenendes größer als der Durchmesser der Sackbohrung sein müßte und somit nach dem Einsetzen des Bolzenendes in die Sackbohrung ein Verdrehen des Bolzens gegenüber dem Tragring unmöglich wäre.

In den Ansprüchen 2 bis 7 werden vorteilhafte Ausführungsformen der Erfindung gekennzeichnet.

Dabei wird durch die Merkmale des Anspruches 2 sowohl ein leichtes Loslösen des Vorsprungs vom Ski als auch ein leichtes Einführen des Vorsprungs in die Bohrung im Ski gewährleistet. In diese Richtung weisen auch die Merkmale des Anspruches 3.

Durch die Verwendung von Halteklauen nach Anspruch 4 erfolgt eine besonders feste Halterung des Vorsprunges in der Bohrung des Ski.

Durch die Maßnahmen nach den Ansprüchen 5 bis 7 können - je nach Bedarf - unterschiedlich ausgestaltete sowie an der Grundplatte paarweise angeordnete Vorsprünge Verwendung finden, wodurch die Halterung des Elementes auf der Oberseite des Ski noch zusätzlich erhöht wird.

Weitere Merkmale, Vorteile und Einzelheiten der Erfindung werden anhand der Zeichnung, die mehrere Beispiele zeigt, näher beschrieben. Hiebei zeigen: Fig.1 und 2 in einander zugeordneten Rissen ein erstes Ausführungsbeispiel der Verwendung des erfindungsgemäßen Elementes in Verbindung mit einer Langlaufbindung, wobei die Fig.1 ein Aufriß und die Fig.2 eine Draufsicht ist, die Fig.3 ein zweites Ausführungsbeispiel, bei dem ein anderes erfindungsgemäßes Element in Verbindung mit einem Vorderbacken einer Skibindung Verwendung findet, im Aufriß, die Fig.3b eine Draufsicht auf das Element nach Fig.3, die Fig.4 die Ausgestaltung des Vorsprungs nach den Fig.1 und 3 in vergrößertem Maßstab und die Fig.4a und 4b zwei weitere Varianten der Ausgestaltung des Vorsprungs.

Im ersten Ausführungsbeispiel nach den Fig.1 und 2 ist auf der Oberseite eines Ski 1 eine in ihrer Gesamtheit mit 2 bezeichnete Langlaufbindung mit einer Führungsplatte 3 und einer Absatzplatte 4 angeordnet. Die Langlaufbindung 2 ist mittels Befestigungsschrauben 5 in bekannter Weise auf der Oberseite des Ski 1 befestigt. Die Langlaufbindung 2 weist eine um eine Querachse 6 hochschwenkbare Schale 7 auf, die mittels einer um eine weitere Querachse 8 verschwenkbare, federbelastete Verriegelung 9 in der Gleitlage gehalten ist. Dabei weist die Schale 7 nach Fig.2 einen Quersteg 7a sowie eine nach oben ragende Halterung 10 auf, an welcher letzteren ein hier nicht gezeigter Langlaufschuh mit seinem Einhakelement in bekannter Weise festhaltbar ist. Weiters ist eine Aufnahmestelle 9a an der Verriegelung erkennbar, in welche die Spitze eines Skistockes zum willkürlichen Aussteigen mit dem Langlaufschuh aus der Langlaufbindung 2 eingeführt werden kann. Eine Langlaufbindung 2 dieser Art mit einem hier nicht dargestellten Langlaufskischuh ist für sich bekannt und bildet keinen Gegenstand vorliegender Erfindung, so daß sich ein Eingehen auf weitere Einzelheiten erübrigt.

Die Führungsplatte 3 weist eine Grundplatte 11 mit zwei sich in Skilängsrichtung erstreckenden Führungsrippen 12a,12b auf. Diese Führungsrippen 12a,12b sind im Querschnitt dreieckförmig gestaltet und wirken in bekannter Weise mit komplementär ausgebildeten Führungsnuten des hier nicht dargestellten Langlaufskischuhs zusammen. Dabei verlaufen die der Langlaufbindung 2 abgelegenen freien Endbereiche der einzelnen Führungsrippen 12a,12b jeweils unter einer Abschrägung 13a,13b zur Grundplatte 11 hin. In einem Abstand von diesen freien Endbereichen der einzelnen Führungsrippen 12a,12b sind an der Unterseite der Grundplatte 11 zwei Vorsprünge 14 vorgesehen, deren Ausgestaltung besser in der Fig.4 erkennbar ist und im einzelnen anhand dieser Fig. später beschrieben werden wird.

Entsprechend der jeweiligen Länge des zur Anwendung gelangenden Langlaufskischuhs ist auf der Oberseite des Ski 1 weiters eine Absatzplatte 4 angeordnet, die im wesentlichen aus einer Grundplatte 15, aus auf der Oberseite derselben vorgesehenen Stützrippen 16a-16g und an der Unterseite der Grundplatte 15 angeordneten vier Vorsprüngen 14 besteht. Die Absatzplatte 4 dient zur Festlegung des Skischuhs in der Gleitphase des Langlaufens auf der Oberseite des Ski 1. Beim zweiten Ausführungsbeispiel nach den Fig.3 und 3a ist auf der Oberseite eines Ski 21 ein in seiner Gesamtheit mit 22 bezeichneter Vorderbacken erkennbar. In einem Abstand vom Vorderbacken 22 ist weiters auf der Oberseite des Ski 21 eine Gleitplatte 23 angeordnet.

Der Vorderbacken 22 ist mittels Befestigungsschrauben 25 auf der Oberseite des Ski 21 befestigt. Am Vorderbacken 22 sind seitliche Sohlenhalter 26, ein mittels einer Stellschraube 28 höhenverstellbarer Sohlenniederhalter 27 sowie eine die Vorspannung der hier nicht gezeigten Auslösefeder verstellbare stellschraube 29 erkennbar. Ein solcher Vorderbacken 22 ist für sich in allen Einzelheiten bekannt und bildet keinen Gegenstand der vorliegenden Erfindung.

Die Gleitplatte 23 weist eine Grundplatte 31 auf, die an ihrer Oberseite ein Gleitelement 32 aus einem gute Gleiteigenschaften aufweisenden Material trägt. An der Unterseite der Grundplatte 31 sind zwei Vorsprünge 14 befestigt, die in ihrer Ausgestaltung gleich jenen nach den Fig.1 und 2 sind und nun im einzelnen anhand der Fig.4 näher beschrieben werden. Fig.4 zeigt ein Detail der Fig.1 mit einem einzigen, an der Unterseite der Grundplatte 11 befestigten, in den Ski 1 eingesetzten Vorsprung 14 in vergrößertem Maßstab. Zufolge der gleichen Ausgestaltung der an den Grundplatten 15 und 31 angeordneten Vorsprünge 14 steht die folgende geschreibung sinngemäß auch für diese. Der Ski 1 ist als ein Mehrschichtenski mit einem harten Kasten 1c und einem diesem gegenüber weichen Kern 1d gestaltet.

Der Vorsprung 14 weist, in seiner Längsrichtung betrachtet, an seinem Schaft 14a einen ersten, nach unten hin im Querschnitt kontinuierlich zunehmenden Abschnitt 14c und einen zweiten, an diesen anschließenden, im Querschnitt kontinuierlich abnehmenden Abschnitt 14d auf. Der freie Endbereich des Abschnittes 14d endet in einem kleinen Querschnitt 14e, welcher beispielsweise dem Durchmesser des Schaftes 14a am Anschlußbereich an der Grundplatte 11 entspricht. Im Zusammenlauf der beiden Abschnitte 14c,14d weist der Vorsprung 14 seinen größten Querschnitt auf, mittels dessen der Vorsprung 14 an der Innenwand 1b einer als Bohrung 1a gestalteten Ausnehmung des Ski 1 festgehalten wird. Dabei erstreckt sich dieser Querschnitt, wenn auch geringfügig, in Längsrichtung des Vorsprungs 14, so daß der Vorsprung 14 in diesem Bereich tatsächlich mittels einer Haltefläche 14f in der Bohrung 1a festgehalten wird. Dabei ist zu beachten, daß sich die Haltefläche 14f im Bereich des weichen Kerns 1d des Ski 1 befindet, welcher unterhalb des Kastens 1c liegt. Dadurch ist aber auch ein sicheres Verrasten des Vorsprungs 14 in der Bohrung 1a des Ski 1 gewährleistet, weil - wie in der Fig.4 angedeutet - die Haltefläche 14f des Vorsprungs 14 mit dem Kernbereich 1c des Ski 1, unter dessen Deformation, im Eingriff steht. Aus der Fig.4 ist weiters erkennbar, daß die Grundplatte 11 satt auf der Oberseite des Ski 1 aufliegt. Da der Vorsprung 14 in der Bohrung 1a des Ski 1 mit Preßsitz sitzt, wird ein ungewolltes, selbsttätiges Loslösen der Grundplatte 11 und somit der gesamten Führungsplatte 3 vom Ski 1 zuverläßlich verhindert.

Die Fig.4a und 4b zeigen zwei Varianten der Ausgestaltung des in Fig.4 veranschaulichten Vorsprunges 14. Dabei sind diese Varianten der Reihe nach als Vorsprünge 44 und 54 bezeichnet. Die Bezugsziffern vom Ski 1 mit der Bohrung 1a wurden in diesen Figuren durchgehend unverändert beibehalten.

In der Ausführungsform nach Fig.4a weist der Vorsprung 44 am freien Endbereich seines Schaftes 44a eine Kugel 44b auf. Hiedurch ist - ähnlich wie bei der Ausführungsform nach Fig.4 - durch die obere Hälfte 44c der Kugel 44b ein kontinuierlich zunehmender und durch die untere Hälfte 44d der Kugel 44b ein sich in Richtung zum freien Ende des Vorsprungs 44 hin kontinuierlich verjüngender Abschnitt gegeben. Dabei bildet der größte, mittlere Querschnitt der Kugel 44b die Haltefläche 44f an der Innenwand 1b der Bohrung 1a des Ski 1, ähnlich der Haltefläche 14f in der Ausführungsform nach Fig.4.

Eine weitere, dübelähnliche Ausgestaltung des Vorsprungs 54 ist aus Fig.4b erkennbar. Der Vorsprung 54 weist an seinem Schaft 54a in symmetrischer Anordnung vier Halteklauen 54g auf, welche sich in von oben nach unten verjüngenden Abschnitten 54d fortsetzen und am freien Endbereich des Schaftes 54a mit dem kleinsten Querschnitt 54e abschließen, wodurch ein leichtes Einführen des Vorsprungs 54 in die Bohrung 1a des Ski 1 gewährleistet wird. Die oberen Endbereiche der Halteklauen 54g bilden mit ihren größten Querschnitten die Haltefläche 54f für den Vorsprung 54. Die Haltefläche 54f ist somit, am Umfang der Innenwand 1b der Bohrung 1a betrachtet, unterbrochen, so daß die Halterung des Vorsprungs 54 in der Bohrung 1a durch vier Halteflächenabschnitte erfolgt.

Die Erfindung ist nicht auf die dargestellten Ausführungsbeispiele eingeschränkt. Es gibt sowohl hinsichtlich der Anzahl als auch der Anordnung und auch bezüglich der Ausgestaltung der Vorsprünge weitere Möglichkeiten, die durchaus im Rahmen des Schutzumfanges liegen sollen. So kann jeder Vorsprung 14 erfindungsgemäß an einer der Grundplatten 11,15 oder 31 durch einen der Vorsprünge 44 oder 54 nach den Fig.4a bzw. 4b ersetzt werden. Es ist aber auch erfindungswesentlich, jeden der Vorsprünge 14 eines Paares der Grundplatte 11 oder 31 oder aber paarweise oder einzeln die Vorsprünge 14 der Grundplatte 15 unterschiedlich zu gestalten, falls dies, beispielsweise aus Festigkeitsgründen - wie bei unterschiedlichen Belastungen an der Innen- und Außenseite der Grundplatte 11,15,31 -, zweckdienlich sein sollte. Bei Bedarf kann auch die Bohrung im Ski eine andere Ausgestaltung erfahren; so kann beispielsweise eine Lochsenkung vorgesehen sein, wodurch das Einführen des Vorsprungs in den Ski noch erleichtert wird. Weiters kann die Ausnehmung auch in einer von der Gestalt einer Bohrung abweichenden Ausführung, beispielsweise mit einem quadratischen Querschnitt, ausgebildet sein. Sinngemäß werden dann die einzelnen Vorsprünge eine Haltefläche mit einer solchen Ausgestaltung erfahren.

## Patentansprüche

1. Ski (1) mit einem Element, das an seiner Unterseite mindestens einen Vorsprung (14,44,54) trägt, mit dem es in eine Bohrung (1a) an der Oberseite des Ski (1) einsetzbar und in dieser verschiebefest festlegbar ist, welche Bohrung (1a) die obere Deckschicht (1c) des Ski (1) durchsetzend bis in den Kern (1d) des Ski (1) reicht, wobei der Vorsprung (14,44,54) entlang seiner Längserstreckung mindestens eine Mantelfläche aufweist, die den Vorsprung (14,44,54) gegen ungewolltes Entfernen festhält, dadurch gekennzeichnet, daß der Vorsprung (14,44,54) im Kern (1d) des Ski (1) mit der an seinem größten Querschnitt ausgebildeten Haltefläche (14f,44f,54f) unter Deformation des Kerns (1d) des Ski (1) mit Preßsitz festgehalten ist.

2. Ski mit einem Element nach Anspruch 1, dadurch gekennzeichnet, daß jeder Vorsprung (14;44) in Richtung seiner Längsachse an seinem Schaft (14a;44a) einen ersten, nach unten hin im Querschnitt zunehmenden Abschnitt (14c;44c) und einen daran anschließenden zweiten, im Querschnitt abnehmenden Abschnitt (14d;44d) aufweist, welcher im kleinsten Querschnitt (14e;44e) endet, wobei der die Haltefläche (14f;44f) aufweisende größte Querschnitt durch den Zusammenlauf der beiden Abschnitte (14c,14d;44c,44d) (je)des Vorsprungs (14;44) gebildet ist, und wobei der erste Abschnitt (14c;44c) für ein leichtes Lösen des Vorsprungs (14;44) vom Ski (1) und der zweite Abschnitt (14d;44d) für ein leichtes Einführen des Vorsprunges (14;44) in die Bohrung (1a) bestimmt ist (Fig.4, Fig.4a).

3. Ski mit einem Element nach Anspruch 2, dadurch gekennzeichnet, daß der Vorsprung (44) am Ende seines Schaftes (44a) eine Kugel (44b) trägt, deren obere Hälfte (44c) den zunehmenden Abschnitt und deren untere Hälfte (44d) den abnehmenden Abschnitt bildet, wobei der mittlere, in der horizontalen Ebene liegende größte Querschnitt der Kugel (44b) die Haltefläche (44f) aufweist (Fig.4a).

4. Ski mit einem Element nach Anspruch 1, dadurch gekennzeichnet, daß der Vorsprung (54) an seinem Schaft (54a) in symmetrischer Anordnung vier Halteklauen (54g) aufweist, die jeweils mit einem von oben nach unten verjüngten Abschnitt (54d) gestaltet sind, dessen unterer Endbereich im kleinsten Querschnitt (54e) endet, und daß die Halteklauen (54g) an ihren freien Endbereichen jeweils den größten Querschnitt mit den Halteflächen (54f) bilden (Fig.4b).

5. Ski mit einem Element nach einem der Ansprüche 1 bis 4, dadurch gekennzeichnet, daß an der Grundplatte (11,15,31) in an sich bekannter Weise ein Paar von Vorsprüngen (14,44,54) vorgesehen ist, und daß die einzelnen Vorsprünge (14,44,54) unterschiedlich gestaltet sind.

6. Ski mit einem Element nach Anspruch 5, dadurch gekennzeichnet, daß zwei Paare von Vorsprüngen (14,44,54) vorgesehen sind, die paarweise oder einzeln unterschiedlich gestaltet sind.

7. Ski mit einem Element nach einem der Ansprüche 1 bis 4, dadurch gekennzeichnet, daß die Bohrung einen quadratischen Querschnitt aufweist, in welche ein Vorsprung mit komplementärer Haltefläche sitzt.

## Claims

1. A ski (1) with an element provided at its bottom side with at least one projecting member (14, 44, 54) by means of which it is insertible into a bore (1a) on the top side of said ski (1) to be non-displaceably fixed thereon, said bore (1a) extending through the top cover layer (1c) of said ski (1) and into the core (1d) of said ski (1), said projecting member (14, 44, 54) being provided along its length with at least one circumferential surface portion acting to retain said projecting member (14, 44, 54) against unintentional removal, characterized in that at the location of its greatest cross-sectional area said projecting member (14, 44, 54) is formed with a retaining surface portion (14f, 44f, 54f) acting to retain it in the core (1d) of said ski (1) in a press fit resulting in deformation of said core (1d) of said ski (1).

2. A ski with an element according to claim 1, characterized in that in the direction of its longitudinal axis, each projecting member (14, 44) has its stem (14a, 44a) provided with a first section (14c, 44c) of increasing cross-section from top to bottom, and a contiguous second section (14d, 44d) of decreasing cross-section and terminating at a smallest cross-section (14e, 44e), the greatest cross-section defining said retaining surface portion (14f, 44f) being formed by the junction of the two sections (14c, 14d; 44c, 44d) of the respective projecting member (14, 44), said first section (14c, 44c) being devised for permitting said projecting member (14, 44) to be readily released from said ski (1), and said second section (14d, 44d), for permitting said projecting member (14, 44) to be readily introduced into said bore (1a) (fig. 4, fig. 4a).

3. A ski with an element according to claim 2, characterized in that at the end of its stem (44a) said projecting member (44) carries a spherical body (44b) with an upper half (44c) acting as said increasing section, and a lower half (44d) acting as said decreasing section, the centrally located greatest cross-section of said spherical body (44b) extending in the horizontal plane defining said retaining surface portion (44f) (fig. 4a).

4. A ski with an element according to claim 1, characterized in that the stem (54a) of said projecting member (54) is provided with four retaining pawls (54g) disposed in a symmetric arrangement and each formed with a tapering section (54d) from top to bottom, with the lower end portion terminating at the smallest cross-section (54e), and that the free end portions of said retaining pawls (54g) define the greatest cross-section comprising said retaining surface portions (54f) (fig. 4b).

5. A ski with an element according to any of claims 1 to 4, characterized in that a base plate (11, 15, 31) is in the per se known manner provided with a pair of projecting members (14, 44, 54), and that the individual projecting members (14, 44, 54) are of different configuration.

6. A ski with an element according to claim 5, characterized in that there are provided two pairs of projecting members (14, 44, 54) of different configuration in pairs or individually.

7. A ski with an element according to any of claims 1 to 4, characterized in that said bore is of square cross-sectional shape, with a projecting member inserted therein having a complementary retaining surface portion.

## Revendications

1. Ski (1) associé à un élément portant, à sa face inférieure, au moins une saillie (14, 44, 54) par laquelle il peut être inséré dans un perçage (1a) pratiqué à la face supérieure du ski (1), et peut être arrêté dans ce dernier, sans aucune faculté de coulissement, ledit perçage (1a) traversant de part en part la couche supérieure de recouvrement (1c) du ski (1), jusque dans le noyau (1d) du ski (1), la saillie (14, 44, 54) présentant, le long de son étendue longitudinale, au moins une surface d'enveloppe retenant rigidement ladite saillie (14, 44, 54) en empêchant une dissociation involontaire, caractérisé par le fait que la saillie (14, 44, 54) est consignée à demeure avec ajustement serré dans le noyau (1d) du ski (1), par la surface de retenue (14f, 44f, 54f) ménagée sur sa section transversale maximale, avec déformation du noyau (1d) du ski (1).

2. Ski associé à un élément, selon la revendication 1, caractérisé par le fait que chaque saillie (14 ; 44) comprend sur son fût (14a ; 44a), dans la direction de son axe longitudinal, une première région (14c ; 44c) dont la section transversale augmente vers le bas, et une seconde région (14d ; 44d) dont la section transversale décroît, qui est attenante à la région précitée, et s'achève par la section transversale minimale (14e ; 44e), la section transversale maximale, présentant la surface de retenue (14f ; 44f), étant formée par la rencontre des deux régions (14c, 14d ; 44c, 44d) de la (de chaque) saillie (14 ; 44), et la première région (14c ; 44c) étant destinée à une dissociation aisée de la saillie (14 ; 44) d'avec le ski (1), la seconde région (14d ; 44d) étant destinée à une introduction aisée de la saillie (14 ; 44) dans le perçage (1a) (figure 4, figure 4a).

3. Ski associé à un élément, selon la revendication 2, caractérisé par le fait que la saillie (44) porte, à l'extrémité de son fût (44a), une bille (44b) dont la moitié supérieure (44c) forme la région croissante, et dont la moitié inférieure (44d) forme la région décroissante, la section transversale médiane maximale de la bille (44b), située dans le plan horizontal, présentant la surface de retenue (44f) (figure 4a).

4. Ski associé à un élément, selon la revendication 1, caractérisé par le fait que la saillie (54) présente sur son fût (54a), en une disposition symétrique, quatre griffes d'arrêt (54g) comportant, respectivement, une région (54d) se rétrécissant de haut en bas et dont la zone extrême inférieure s'achève par la section transversale minimale (54e) ; et par le fait que les griffes d'arrêt (54g) matérialisent respectivement, dans leurs régions extrêmes libres, la section transversale maximale munie des surfaces de retenue (54f) (figure 4b).

5. Ski associé à un élément, selon l'une des revendications 1 à 4, caractérisé par le fait qu'une paire de saillies (14, 44, 54) est prévue, d'une manière connue par ellemême, sur la plaque d'embase (11, 15, 31) ; et par le fait que les saillies individuelles (14, 44, 54) sont de configurations différentes.

6. Ski associé à un élément, selon la revendication 5, caractérisé par la présence de deux paires de saillies (14, 44, 54) qui présentent, par paires ou individuellement, des configurations différentes.

7. Ski associé à un élément, selon l'une des revendications 1 à 4, caractérisé par le fait que le perçage présente une section transversale carrée, dans laquelle se trouve une saillie dotée d'une surface complémentaire de retenue.
